# EUROPÄISCHE PATENTSCHRIFT

(11) **EP 2 021 614 B1**
(45) Veröffentlichungstag und Bekanntmachung des Hinweises auf die Patenterteilung: **31.05.2017**
(21) Anmeldenummer: 07728216.8
(22) Anmeldetag: 18.04.2007
(51) Int. Cl.: F02M 35/12

(54) **LUFTFILTERGEHÄUSE FÜR EIN KOMPAKTLUFTFILTERELEMENT**
AIR FILTER HOUSING FOR A COMPACT AIR FILTER ELEMENT
BOÎTIER de filtre À air pour un ÉlÉment de filtre À air compact

(30) Priorität: 29.05.2006 DE 102006025230
(43) Veröffentlichungstag der Anmeldung: 11.02.2009
(73) Patentinhaber: Mann + Hummel GmbH, 71638 Ludwigsburg (DE)
(72) Erfinder: RIEGER, Mario, 71638 Ludwigsburg (DE); BLOSSEY, Werner, 71726 Benningen (DE)
(86) Internationale Anmeldenummer: PCT/EP2007/053754
(87) Internationale Veröffentlichungsnummer: WO 2007/137910

(56) Entgegenhaltungen:
- DE-A1- 19 951 408
- DE-C- 743 418
- DE-C- 944 405
- FR-A- 1 192 801
- FR-A- 1 233 817
- FR-A- 1 356 989
- GB-A- 602 855

## Beschreibung

### Technisches Gebiet

Die Erfindung betrifft ein Luftfiltergehäuse mit wenigstens einem Kompaktluftfilterelement und mit wenigstens einer Filterkammer, die endseitig jeweils wenigstens einen Schlauchanschlussstutzen aufweist, wobei das Kompaktluftfilterelement zwischen den Schlauchanschlussstutzen unter Abdichtung des Querschnitts der Filterkammer einsetzbar ist.

### Stand der Technik

Kompaktluftfilterelemente bestehen aus einem gewellten und einem glatten Filterpapier. Die Filterpapiere sind miteinander verklebt und dann miteinander zu einem Filterelement der gewünschten Größe aufgewickelt. Dabei erfolgt die Verklebung durch raupenförmigen Auftrag des pastösen Klebstoffs im Kantenbereich derart, dass die Zwischenräume zwischen der gewellten und der glatten Lage abwechselnd an den beiden Stirnseiten verschlossen sind, so dass keine direkte Strömung durch die zwischen den Filterpapieren gebildeten Kanäle möglich ist. Eine Luftströmung gelangt von der Rohluft- zur Reinluftseite zunächst nur in einen Stichkanal hinein, dann durch das Filterpapier hindurch und aus einem Stichkanal auf der anderen Seite wieder heraus. Gegenüber herkömmlichen Faltenfiltern haben diese Kompaktluftfilter den Vorteil, bei gleicher Baugröße eine größere Filterfläche zu bieten bzw. bei gleicher Filterfläche eine kleinere Baugröße zu ermöglichen, so dass dementsprechend auch das Luftfiltergehäuse für das Kompaktluftfilterelement ein kleineres Volumen aufweisen kann. Der Vorteil hinsichtlich des Bauraums zieht allerdings den Nachteil mit sich, dass aufgrund des deutlich geringeren Gehäusevolumens bei Kompaktluftfilterelementen die akustische Dämpfung schlechter ist.

Die WO 97/41345 A zeigt eine Luftfiltereinheit aus einem Luftfiltergehäuse mit Filterelement und einem Resonator. Stromabwärts des Filterelementes ist der Resonator im Filtergehäuse integriert. Der Resonator ist über eine Rohrstrecke koaxial innerhalb des Luftauslassstutzen der Luftfiltereinheit verbunden.

Die DE 199 51 408 A1 beschreibt eine Luftfiltereinheit gemäss dem Oberbegriff des Anspruchs 1.

### Offenbarung der Erfindung

Aufgabe der Erfindung ist es daher, ein Luftfiltergehäuse für ein Kompaktluftfilterelement mit verbesserten akustischen Eigenschaften anzugeben, das einfach und kostengünstig aufgebaut ist. Diese Aufgabe wird durch ein Luftfiltergehäuse mit den Merkmalen des Anspruchs 1 gelöst.

Das an sich bekannte Luftfiltergehäuse wird durch ein zusätzliches Resonatorkammerelement ergänzt, das mit dem eigentlichen Filtervolumen durch wenigstens einen Luft leitenden Kanal oder Schlitz verbunden ist. Hierdurch erfolgt eine akustische Beeinflussung von Druckschwingungen im Luftstrom nach dem Prinzip des Helmholtz-Resonators, wobei über die Größe des Volumens der Resonatorkammer und über Ort und Größe der Verbindungskanäle als Parameter die akustischen Eigenschaften beeinflusst werden können. Durch die erfindungsgemäße Integration im Luftfiltergehäuse bzw. den Anbau außen daran wird kein zusätzlicher Bauraum für einen separaten akustischen Schalldämpfer benötigt.

Die Bezeichnungen "Kanal" und "Schlitz" werden im Folgenden gleichermaßen für solche Ausnehmungen verwendet, die in einer Wandung vorhanden sind, welche die Hauptkammer als Filterkammer von einer Nebenkammer, die als Resonatorkammer dient, abtrennt und eine akustisch wirksame Öffnungsweite besitzt.

Eine erste Ausführungsform sieht vor, am Außenumfang der Filterkammer ein oder mehrere vorzugsweise kastenförmige Resonatorkammerelemente anzubringen und über wenigstens einen Luft leitenden Kanal bzw. Schlitz mit der inneren Filterkammer zu verbinden.

Insbesondere ist es vorteilhaft, ein Ringkammerelement im Bereich des Übergangs vom Schlauchanschlussstutzen zur Filterkammer vorzusehen. Der Übergang vom kleineren Querschnitt des Schlauchanschlussstutzens auf den größeren Querschnitt der Filterkammer ist vorgegeben. Ein in diesem Bereich aufgesetztes Ringkammerelement nutzt also den dort ohnehin vorhandenen Bauraum innen im oder außen am Luftfiltergehäuses, ohne dass eine Vergrößerung des Gehäuses erforderlich wäre.

Das Ringkammerelement kann durch Stege, die insbesondere radial verlaufen, in Teilkammern unterteilt werden, so dass insbesondere auch Kammern unterschiedlicher Größe ausgebildet und entsprechend unterschiedliche Schallfrequenzen beeinflusst werden können. Jede Teilkammer steht dann mit dem Innenraum des Luftfiltergehäuses über wenigstens einen Kanal bzw. Schlitz in Verbindung.

Eine besonders einfache Lösung sieht vor, das Ringkammerelement aus einem Ringblendenbereich und einem Ringreifenbereich zu bilden. Der Ringreifenbereich wird direkt an die große Filterkammer und der Ringblendenbereich an den Schlauchanschlussstutzen angeschweißt. Damit ist es auch möglich, ein vorhandenes Serien-Luftfiltergehäuse mit integrierten Nebenschlussresonatoren auszurüsten, ohne eine gänzliche Neukonstruktion des Luftfiltergehäuses erforderlich zu machen.

Die Verbindungskanäle können entweder radial in das Ringkammerelement führen, insbesondere von dem engeren Querschnitt des Schlauchanschlussstutzens aus. Alternativ können auch Verbindungskanäle vorgesehen sein, die sich in etwa axial, also parallel zur Strömungsrichtung erstrecken.

Das Ringkammerelement kann auch im Inneren der Filterkammer angeordnet sein, soweit in der Filterkammer ein Leervolumen dadurch gegeben ist, dass die Filterkammer durch das Kompaktluftfilterelement nicht vollständig ausgefüllt ist.

Vorteilhaft ist eine Füllung der Resonatorkammerelemente mit einem Dämmmaterial, um eine zusätzliche Absorption von Schallenergie vornehmen zu können. Dem gleichen Zweck kann eine Auskleidung der Kammern und/oder des Filtergehäuses mit einem Dämmmaterial dienen.

Außerdem kann vorgesehen sein, eingangsseitig im Luftfiltergehäuse eine sogenannte Einlauftulpe auszubilden, also einen sich zunächst kontinuierlich verjüngenden und plötzlich erweiternden Kanal auszubilden, so dass es hier zu einer Druckwellenreflexion kommt.

Diese und weitere Merkmale von bevorzugten Weiterbildungen der Erfindung gehen außer aus den Ansprüchen auch aus der Beschreibung und der Zeichnung hervor, wobei die einzelnen Merkmale jeweils für sich allein oder zu mehreren in Form von Unterkombinationen bei der Ausführungsform der Erfindung und auf anderen Gebieten verwirklicht sein und vorteilhafte sowie für sich schutzfähige Ausführungen darstellen können, für die hier Schutz beansprucht wird.

### Kurze Beschreibung der Zeichnungen

Die Erfindung wird nachfolgend mit Bezug auf die Zeichnung näher erläutert. Die Figuren 1 und 2 zeigen jeweils verschiedene Ausführungsformen eines erfindungsgemäßen Luftfiltergehäuses, jeweils in Schnittdarstellung.

### Ausführungsform(en) der Erfindung

Fig. 1 zeigt eine erste Ausführungsform eines erfindungsgemäßen Luftfiltergehäuses 10, das im Wesentlichen eine Filterkammer 1 umfasst, die sich an ihren beiden Enden zu Schlauchanschlussstutzen 2, 3 verjungt. In die Filterkammer ist ein Kompaktluftfilterelement 20 eingesetzt, das vom Anschlussstutzen 2 her angeströmt wird.

Die angesaugte Luft passiert das Kompaktluftfilterelement 20 und wird über den Anschlussstutzen 3 abgeleitet.

Um den Anschlussstutzen 3 herum ist ein Ringkammerelement 6 als erstes Resonatorkammerelement angeordnet. Es bildet einen ringförmigen Hohlraum, der im dargestellten Ausführungsbeispiel einerseits über radiale Kanäle 9 mit dem Innenraum des Schlauchanschlussstutzens 3 und andererseits über in etwa axiale Kanäle 8 mit einem neben dem Kompaktluftfilterelement 20 befindlichen Leerraum in der Filterkammer 1 verbunden ist.

Das Ringkammerelement 6 ist sehr einfach ausgebildet, indem an dem in Bezug auf die Elemente 1, 2 und 3 an sich bekannten Luftfiltergehäuse 10 die Kanäle 8, 9 eingebracht werden und dann ein Ringreifenbereich 6.1, bei dem es sich beispielsweise um einen Rohrabschnitt handeln kann, außen am Luftfiltergehäuse 10 angebracht wird. Beispielsweise kann bei einem Luftfiltergehäuse 10 aus Kunststoff ein entsprechender Kunststoffring angeschweißt werden. Der Ringblendenbereich 6.2 trennt dann zwischen seiner Außenkante am Ringreifenbereich 6.1 und seiner Innenkante am Anschlussstutzen 3 ein Luftvolumen ab, das mit dem Innenraum des Luftfiltergehäuses 10 lediglich über die Kanäle 8, 9 verbunden ist. Der so entstandene Hohlraum ist akustisch wirksam und ermöglicht, akustisch wahrnehmbare Schwingungen in der Luftsäule, die durch das Luftfiltergehäuse 10 hindurch geführt wird, zu beeinflussen, also zu dämpfen oder gar ganz zu eliminieren.

Die beeinflussbaren Frequenzbereiche stehen in direktem Zusammenhang mit dem Luftkammervolumen der Resonatorkammer. Um hier unterschiedlich große Volumina für verschiedene Frequenzspektren bereitzustellen, sieht das in Figur 1 dargestellte Ausführungsbeispiel weiterhin vor, an der Außenseite des Luftfiltergehäuses 10, insbesondere am Gehäusemantel der großen Filterkammer 1, wenigstens ein zusätzliches kastenförmiges Resonatorkammerelement 5 anzuordnen. Dieses ist so geformt, dass es an die Außenkontur des Luftfiltergehäuses 10 angepasst ist und sich mit diesem fest verbinden lässt. Über einen Luft leitenden Kanal 7 wird wiederum eine akustisch wirksame Verbindung hergestellt.

Fig. 2 zeigt ein ähnlich aufgebautes Luftfiltergehäuse 10'. Am Außenumfang der Filterkammer 1 sind hierbei allerdings keine Resonatorkammerelemente angebracht. Das Ringkammerelement 6 ist bei dieser Ausführungsform ebenso wie bei der zuvor beschriebenen vorhanden und steht über radiale Bohrungen 9 mit dem Innenraum des Schlauchanschlussstutzens 3, der als Auslassöffnung fungiert. Das Innere des Schlauchanschlussstutzens 2' ist bei diesem Ausführungsbeispiel als sogenannte Einlauftulpe konzipiert, das heißt, der Querschnitt verengt sich und weitet sich dann kurz vor der Mündung in ein Plenum wieder auf, wobei das Plenum hier durch einen vor dem Luftfilterelement 20 in der Filterkammer 1 vorhandenen Leerraum gebildet ist.

## Patentansprüche

1. Luftfiltergehäuse (10; 10') mit wenigstens einem Kompaktluftfilterelement (20) und mit wenigstens einer Filterkammer (1), die endseitig jeweils wenigstens einen Anschlusstutzen (2, 2', 3) aufweist, wobei das Kompaktluftfilterelement (20) zwischen den Anschlussstutzen (2, 2', 3) unter Abdichtung des Querschnitts der Filterkammer einsetzbar ist, wobei wenigstens ein Resonatorkammerelement (5, 6) an das Luftfiltergehäuse (10; 10') angesetzt ist, das mit der Filterkammer (1) durch wenigstens einen Luft leitenden Kanal (7, 8, 9) oder Schlitz verbunden ist, **dadurch gekennzeichnet, dass** wenigstens ein Resonatorkammerelement (5,6) als Ringkammerelement (6) ausgebildet und im Bereich des Übergangs eines Anschlussstutzens (2, 2', 3) zur Filterkammer (1) angeordnet ist.

2. Luftfiltergehäuse (10) nach Anspruch 1, **dadurch gekennzeichnet, dass** wenigstens ein Resonatorkammerelement (5) am Außenumfang der Filterkammer (1) angeordnet ist und über wenigstens einen Luft leitenden Kanal (7) oder Schlitz mit der Filterkammer (1) verbunden ist.

3. Luftfiltergehäuse (10; 10') nach Anspruch 2, **dadurch gekennzeichnet, dass** das Luftfiltergehäuse mit einem Kammerteil und einem Deckelteil zweiteilig ausgebildet und das Ringkammerelement (6) am Deckelteil angeordnet ist.

4. Luftfiltergehäuse (10; 10') nach Anspruch 2 oder 3, **dadurch gekennzeichnet, dass** das Ringkammerelement (6) über einen radialen Kanal (7) oder Schlitz mit dem Innenraum des Anschlussstutzens (3) verbunden ist und/oder über einen axialen Kanal (8) oder Schlitz mit der Filterkammer (1) verbunden ist.

5. Luftfiltergehäuse (10; 10') nach einem der Ansprüche 2 bis 4, **dadurch gekennzeichnet, dass** das Ringkammerelement (6) aus einem Ringreifenbereich (6.1) und einem Ringblendenbereich (6.2) gebildet ist.

6. Luftfiltergehäuse (10; 10') nach Anspruch 5, **dadurch gekennzeichnet, dass** sich der Ringreifenbereich (6.1) an eine Stirnseite einer Gehäuseaußenseite der Filterkammer (1) anschließt und sich der Ringblendenbereich (6.2) zwischen dem Ringreifenbereich (6.1) und dem Anschlussstutzen (3) erstreckt.

7. Luftfiltergehäuse (10; 10') nach einem der Ansprüche 2 bis 6, **dadurch gekennzeichnet, dass** das Ringkammerelement (6) durch radiale Stege in Teilkammern unterteilt ist, von denen jede über einen Kanal mit dem Innenraum des Anschlussstutzens und/oder mit der Filterkammer in Verbindung stehen.

8. Luftfiltergehäuse (10; 10') nach Anspruch 7, **dadurch gekennzeichnet, dass** die Teilkammern unterschiedliche Volumina aufweisen.

9. Luftfiltergehäuse (10') nach einem der Ansprüche 1 bis 8, **dadurch gekennzeichnet, dass** wenigstens einer der Anschlussstutzen (2') im Bereich seiner Mündung in der Filterkammer (1) als Einlauftulpe ausgebildet ist.

10. Luftfiltergehäuse (10; 10') nach einem der vorhergehenden Ansprüche, **dadurch gekennzeichnet, dass** die Resonatorkammer (5, 6) in einem Leervolumen in der Filterkammer (1) neben dem eingesetzten Kompaktluftfilterelement (20) angeordnet ist.

## Claims

1. Air filter housing (10; 10') with at least one compact air filter element (20) and with at least one filter chamber (1) which features at least one connecting piece (2, 2', 3) at either end, wherein the compact air filter element (20) is insertable between the connecting pieces (2, 2', 3) by sealing the cross-section of the filter chamber, wherein at least one resonator chamber element (5, 6) is fixed to the air filter housing (10; 10') which is connected with the filter chamber (1) by at least one air-conducting channel (7, 8, 9) or slit, **characterized in that** at least one resonator chamber element (5, 6) is designed as annular chamber element (6) and disposed in the area of the transition between a connecting piece (2, 2', 2) and the filter chamber (1).

2. Air filter housing (10) according to claim 1, **characterized in that** at least one resonator chamber element (5) is disposed at the outer periphery of the filter chamber (1) and connected with the filter chamber (1) via at least one air-conducting channel (7) or slit.

3. Air filter housing (10; 10') according to claim 2, **characterized in that** the air filter housing is designed in two parts with a chamber section and a cover section and that the annular chamber element (6) is disposed at the cover section.

4. Air filter housing (10; 10') according to claim 2 or 3, **characterized in that** the annular chamber element (6) is connected with the interior space of the connecting piece (3) via a radial channel (7) or slit and/or connected with the filter chamber (1) via an axial channel (8) or slit.

5. Air filter housing (10; 10') according to one of the claims 2 to 4, **characterized in that** the annular chamber element (6) is formed of an annular collar section (6.1) and an annular cover section (6.2).

6. Air filter housing (10; 10') according to claim 5, **characterized in that** the annular collar section (6.1) joins a front side of a housing outer side of the filter chamber (1) and that the annular cover section (6.2) extends between the annular collar section (6.1) and the connecting piece (3).

7. Air filter housing (10; 10') according to one of the claims 2 to 6, **characterized in that** the annular chamber element (6) is divided by radial ribs into partial chambers each of which being connected with the interior space of the connecting piece via a channel and/or connected with the filter chamber.

8. Air filter housing (10; 10') according to claim 7, **characterized in that** the partial chambers feature different volumes.

9. Air filter housing (10') according to one of the claims 1 to 8, **characterized in that** at least one of the connecting pieces (2') is designed in the area of its orifice in the filter chamber (1) as inflow tulip.

10. Air filter housing (10; 10') according to one of the above claims, **characterized in that** the resonator chamber (5, 6) is disposed in a void volume in the filter chamber (1) besides the inserted compact air filter element (20).

## Revendications

1. Boîtier de filtre à air (10 ; 10') avec au moins un élément de filtre à air compact (20) et avec au moins une chambre de filtration (1) qui présente à chaque extrémité au moins une tubulure de raccord (2, 2', 3), l'élément de filtre à air compact (20) pouvant être inséré entre la tubulure de raccord (2, 2', 3) de sorte à étancher la section transversale de la chambre de filtration, au moins un élément de chambre de résonance (5, 6) étant monté sur le boîtier de filtre à air (10 ; 10'), cet élément étant relié à la chambre de filtration (1) par au moins un conduit (7, 8, 9) acheminant l'air ou une fente, **caractérisé en ce qu'**au moins un élément de chambre de résonance (5, 6) est exécuté en tant qu'élément de chambre annulaire (6) et est disposé dans la zone de transition entre une tubulure de raccord (2, 2', 3) et la chambre de filtration (1).

2. Boîtier de filtre à air (10) selon la revendication 1, **caractérisé en ce qu'**au moins un élément de chambre de résonance (5) est disposé sur la circonférence extérieure de la chambre de filtration (1) et est relié par au moins un conduit (7) acheminant l'air ou une fente à la chambre de filtration (1).

3. Boîtier de filtre à air (10 ; 10') selon la revendication 2, **caractérisé en ce que le** boîtier de filtre à air est exécuté en deux parties constituées d'une chambre et d'un couvercle et que l'élément de chambre annulaire (6) est disposé sur le couvercle.

4. Boîtier de filtre à air (10 ; 10') selon la revendication 2 ou 3, **caractérisé en ce que** l'élément de chambre annulaire (6) est relié à l'espace intérieur de la tubulure de raccord (3) par un conduit radial (7) ou une fente et/ou est relié à la chambre de filtration (1) par un conduit axial (8) ou une fente.

5. Boîtier de filtre à air (10 ; 10') selon l'une des revendications 2 à 4, **caractérisé en ce que** l'élément de chambre annulaire (6) est constitué d'une zone à collerette annulaire (6.1) et d'une zone à cache annulaire (6.2).

6. Boîtier de filtre à air (10 ; 10') selon la revendication 5, **caractérisé en ce que** la zone à collerette annulaire (6.1) débouche sur une face frontale d'une face extérieure du boîtier de la chambre de filtration (1) et que la zone à cache annulaire (6.2) s'étend entre la zone à collerette annulaire (6.1) et la tubulure de raccord (3).

7. Boîtier de filtre à air (10 ; 10') selon l'une des revendications 2 à 6, **caractérisé en ce que** l'élément de chambre annulaire (6) est subdivisé au moyen de nervures radiales en chambres partielles dont chacune d'entre elles est reliée par un conduit à l'espace intérieur de la tubulure de raccord et/ou à la chambre de filtration.

8. Boîtier de filtre à air (10 ; 10') selon la revendication 7, **caractérisé en ce que** les chambres partielles ont des volumes différents.

9. Boîtier de filtre à air (10') selon l'une des revendications 1 à 8, **caractérisé en ce qu'**au moins l'une des tubulures de raccord (2') est exécutée en tant que tulipe d'entrée dans la zone où elle débouche dans la chambre de filtration (1).

10. Boîtier de filtre à air (10 ; 10') selon l'une des revendications précédentes, **caractérisé en ce que** la chambre de résonance (5, 6) est disposée dans un volume vide dans la chambre de filtration (1), à côté de l'élément de filtre à air compact (20) inséré.
